# EUROPÄISCHE PATENTSCHRIFT

(11) **EP 2 166 152 B1**
(45) Veröffentlichungstag und Bekanntmachung des Hinweises auf die Patenterteilung: **01.06.2016**
(21) Anmeldenummer: 08016634.1
(22) Anmeldetag: 22.09.2008
(51) Int. Cl.: E01B 27/06

(54) **Verfahren und Vorrichtung zur Verbesserung oder Instandsetzung von Gleisanlagen**
Method and device for improving or repairing track systems
Procédé et dispositif d'amélioration ou de réparation d'installations de voies ferrées

(43) Veröffentlichungstag der Anmeldung: 24.03.2010
(73) Patentinhaber: Knape Gruppe Holding GmbH, 85551 Kirchheim bei München (DE)
(72) Erfinder: Bieger,Friedheim, 65474 Bischofsheim (DE)
(74) Vertreter: Manitz, Finsterwald & Partner GbR

(56) Entgegenhaltungen:
- EP-A- 0 629 744
- EP-A- 1 939 355
- EP-A1- 2 025 810

## Beschreibung

Die vorliegende Erfindung betrifft ein Verfahren zur Verbesserung oder Instandsetzung von Gleisanlagen mit einem Unterbau und einem Schotterbett als Oberbau mit den Schritten: Ausbauen des Schotters des Schotterbetts, Ausbauen des Materials des Unterbaus bis auf eine gewünschte Tiefe, erforderlichenfalls Herstellen eines neuen Erdplanums, Einbau eines neuen Unterbaus, Herstellen eines neuen Schotterbetts.

Darüber hinaus betrifft die vorliegende Erfindung eine Vorrichtung zur Verbesserung oder Instandsetzung von Gleisanlagen mit einem Unterbau und einem Schotterbett als Oberbau mit einer ersten Aushubeinrichtung, insbesondere Aushubkette, zum Ausbauen des Schotters, einer zweiten Aushubeinrichtung, insbesondere Aushubkette, zum Ausbauen von Unterbaumaterial, erforderlichenfalls einer Einrichtung zum Herstellen eines neuen Erdplanums, einer Einrichtung zum Einbauen eines neuen Unterbaus und einer Einrichtung zum Herstellen eines neuen Schotterbetts.

Bei bisher bekannten Verfahren wird zwar der Schotter teilweise wiederverwendet, das ausgebaute Material des Unterbaus wird jedoch abtransportiert und entsorgt. Der neue Unterbau wird mit Neumaterial hergestellt. Neben dem aufwändigen Transport des ausgebauten Altmaterials und des eingebauten Neumaterials, der überwiegend mit Lastkraftwagen durchgeführt wird, ist die Deponierung des Altmaterials teuer, da es sich zumindest teilweise um schadstoffbelastetes Material handelt. Die Verwendung von Neumaterial führt zudem zu Landschaftsverbrauch.

Die Aufbereitung des ausgebauten Schotters zur Wiederverwendung erfolgt bei bekannten Verfahren und Vorrichtungen durch Siebanlagen, also durch Trennung der Schotteranteile in Abhängigkeit der Körnung. Insbesondere wird Schotter mit einer Körnung > 30 mm wiederverwendet, während Schotter mit kleinerer Körnung und sonstige Rückstände nicht wiederverwendet werden. Der wiederverwendete Schotter mit Körnung > 30 mm wird zumindest teilweise aufbereitet, beispielsweise mittels Prallbrecher und Reinigung in einer Waschanlage.

Ein Verfahren gemäß dem Oberbegriff von Anspruch 1 und eine Vorrichtung gemäß dem Oberbegriff von Anspruch 9 sind aus EP 1 939 355 A bekannt. Weiterer relevanter Stand der Technik ist in EP 0 629 744 A enthalten. EP 2 025 810 A1 stellt Stand der Technik nach Artikel 54(3) EPÜ dar.

Der Erfindung liegt die Aufgabe zugrunde, ein Verfahren und eine Vorrichtung der eingangs genannten Art anzugeben, die weniger Kosten und weniger Landschaftsverbrauch verursachen.

Diese Aufgabe wird bei einem Verfahren der eingangs genannten Art durch die Merkmale von Anspruch 1 gelöst.

Bei einer Vorrichtung der eingangs genannten Art wird diese Aufgabe durch die Merkmale von Anspruch 9 gelöst.

Durch den separaten Ausbau von Material aus der genannten Mischzone und dem Einbauen des Mischzonenmaterials als Teil des neuen Unterbaus ergibt sich zum einen der Vorteil, dass weniger Altermaterial ab transportiert und entsorgt werden muss, und zum anderen, dass weniger Neumaterial für den Aufbau des neuen Unterbaus benötigt wird. Neben den verringerten Transport- und Entsorgungskosten verringert sich dadurch auch der Landschaftsverbrauch.

Das ausgebaute Mischzonenmaterial wird direkt auf den verbleibenden Unterbau oder das neue Erdplanum abgelegt und dort eingebaut, insbesondere als Tragschicht. Der Aus- und Wiedereinbau des Mischzonenmaterials kann dadurch besonders einfach erfolgen.

Bevorzugt wird das Mischzonenmaterial unverändert wieder eingebaut. Das Mischzonenmaterial ist oft für den Wiedereinbau bereits gebrauchsfertig. Dies kann besonders dadurch gefördert werden, dass die Höhe der auszubauenden Zwischenschicht nach einer Ausgestaltung der Erfindung in Abhängigkeit der Ergebnisse einer vorab durchgeführten Bodenuntersuchung festgelegt wird. Aufwändige Reinigungs- oder Aufbereitungsarbeiten können dadurch entfallen.

Nach einer weiteren Ausgestaltung der Erfindung wird der ausgebaute Schotter zumindest teilweise aufbereitet und wieder eingebaut. In an sich bekannter Weise können dadurch die Kosten und die Menge abzutransportierenden und zu entsorgenden Materials verringert werden.

Bei einer solchen Wiederaufbereitung des Schotters ist es vorteilhaft, wenn mindestens ein Teil der Aufbereitungsrückstände des Schotters ebenfalls wieder eingebaut werden. Die Aufbereitungsrückstände werden dabei bevorzugt auf das wiedereingebaute Mischzonenmaterial aufgebracht und besonders bevorzugt mit diesem vermischt. Neben dem Mischzonenmaterial kann dadurch eine weitere Materialmenge aus der alten Gleisanlage für die neue Gleisanlage wiederverwendet werden. Die Kosten und die bereits erwähnten Transport- und Deponieleistungen können dadurch weiter reduziert werden. Durch die Vermischung der Aufbereitungsrückstände mit dem Mischzonenmaterial ergibt sich eine gute Beschaffenheit der eingebauten Schicht, die insbesondere als Planumsschutzschicht oder Frostschutzschicht dienen kann.

Dem wiedereingebauten Mischzonenmaterial können auch Zusatzstoffe in flüssiger und/oder fester Form, insbesondere pulverisierter Form beigefügt werden. Dadurch können die Eigenschaften des wieder eingebauten Mischzonenmaterials ebenfalls verbessert werden.

Die nach der jeweiligen Bodenbeschaffenheit und dem Bodengutachten erforderliche Gesamtstärke des neuen Unterbaus wird insbesondere durch Zuführung, Einbau und Verdichtung von Neumaterial erreicht. Der neue Unterbau kann dabei ein- oder mehrlagig, insbesondere zweilagig aufgebaut sein, um insbesondere bei großer Gesamtstärke eine ausreichende Verdichtung zu ermöglichen.

Das ausgebaute Material des Unterbaus wird gemäß einer Ausgestaltung der Erfindung insbesondere vollständig abtransportiert und entsorgt. Das Material ist in der Regel für den Wiedereinbau nicht geeignet. Durch die entsprechende Zuführung von Neumaterial kann daher eine gute Qualität des neuen Unterbaus erreicht werden.

Das eingebaute Material, insbesondere das Mischzonenmaterial und/oder die Aufbereitungsrückstände und/oder das neue Unterbaumaterial werden bevorzugt planiert und/oder verdichtet. Dadurch kann die Qualität der jeweiligen Schicht erhöht werden.

Nach einer Ausgestaltung der Erfindung werden mindestens ein Teil, bevorzugt jedoch alle Verfahrensschritte bei vorhandenem Gleisgestänge durchgeführt. Ein Entfernen des Gleisgestänges entfällt dadurch. Auch kann der An- und Abtransport der Materialien vorteilhaft über das Gleis erfolgen. Die Kosten und eine Beeinträchtigung eines möglichen Nachbargleises können dadurch reduziert werden.

Mit der dritten Aushubeinrichtung der erfindungsgemäßen Vorrichtung kann das Material aus der Mischzone ausgebaut werden. Hierfür kann eine Aushubkette vorgesehen sein, wie sie auch für den Ausbau des Schotters und des Unterbaumaterials verwendet wird. Erfindungsgemäss ist die Verwendung eines Schneidblechs zum Ausbau des Mischzonenmaterials vorgesehen. Dieses kann insbesondere oberhalb der Aushubkette für das Material des Unterbaus angeordnet sein. Mit einem solchen Schneidblech ist es vorteilhaft möglich, das ausgebaute Mischzonenmaterial direkt auf den verbleibenden Unterbau oder das neue Erdplanum abzulegen. Eine separate Fördereinrichtung ist hierfür nicht erforderlich. Besonders bevorzugt ist das Schneidblech steuerbar, um die Höhe der ausgebauten Mischzone einzustellen.

Eine Einrichtung zur Aufbereitung des Schotters und eine Fördereinrichtung zum Fördern des aufbereiteten Schotters zur Schottereinbaueinrichtung können insbesondere in herkömmlicher Weise ausgebildet sein. Eine entsprechende Förder- und Einbaueinrichtung dient bevorzugt zum Fördern und Einbauen mindestens eines Teils der Aufbereitungsrückstände auf dem wiedereingebauten Mischzonenmaterial.

Weiter bevorzugt ist eine Mischeinrichtung zum Mischen der Aufbereitungsrückstände mit dem Mischzonenmaterial vorgesehen, insbesondere eine Egge oder Stachelwalze. Dadurch kann die Eigenschaft dieser Schicht aus wiedereingebautem Material verbessert werden. Eine weitere Verbesserung kann sich durch die Zugabe von Zusatzstoffen fester oder flüssiger Form, insbesondere pulverisierter Form ergeben, für die entsprechende Mittel in der Vorrichtung vorgesehen sind.

Das Zuführen von neuem Material zur Einbaueinrichtung für den Unterbau erfolgt über eine Zufuhreinrichtung, die ebenfalls in herkömmlicher Weise ausgebildet sein kann. Auch die Abfuhreinrichtung für das ausgebaute Unterbaumaterial kann in herkömmlicher Weise aufgebaut sein.

Weiter umfasst die Vorrichtung bevorzugt einen Verdichter und/oder eine Planiereinrichtung, insbesondere ein Planierschild. Mit diesem können die verschiedenen Schichten verdichtet und planiert werden.

Die erfindungsgemäße Vorrichtung kann als separate Vorrichtung ausgebildet sein und eingesetzt werden oder als Zusatzmodul einer bestehenden Vorrichtung, insbesondere einer herkömmlichen Planumsverbesserungsmaschine. Sie ist außerdem bevorzugt gleisfahrbar ausgebildet und weist Mittel zur Durchführung und Auswertung von Bodenuntersuchungen auf.

Ein Ausführungsbeispiel der Erfindung ist in der Zeichnung dargestellt und wird nachfolgend beschrieben.

Es zeigt als einzige Figur
- Fig. 1: eine Systemskizze zum erfindungsgemäßen Verfahren.

Im unteren Bereich von Fig. 1 ist ein Gleis 1 mit Schienen 2 und Schwellen 3 dargestellt, wobei jedoch nur eine Schiene 2 zu sehen ist Im linken unteren Bereich ist die alte, zu erneuernde Gleisanlage dargestellt, und im rechten unteren Bereich die gemäß der Erfindung hergestellte neue Gleisanlage.

Die alte Gleisanlage umfasst eine Schotterschicht 4, in welche das Gleis 1 eingebettet ist. Unterhalb der Schotterschicht 4 befindet sich der Unterbau 5. Im Übergangsbereich zwischen der Schotterschicht 4 und dem Unterbau 5 befindet sich eine Mischzone 6, deren Stärke insbesondere durch eine Bodenuntersuchung vorab bestimmt wird. Die Mischzone 6 besteht dabei insbesondere aus zerkleinertem Schotter bzw. Schotterabrieb und Material des alten Unterbaus. Die Stärke der Mischzone kann beispielsweise 10 cm betragen.

Der Altschotter der Schotterschicht 4 wird mittels einer Aufnahmekette bekannter Bauart ausgebaut, die hier nicht dargestellt ist. Üblicherweise weist eine solche Aushubkette Kratzerfinger und einen Aufnahmebalken zum Transport des ausgebauten Materials auf. Das Material der Mischzone 6 kann ebenfalls mit einer solchen Aushubkette ausgebaut werden. Bevorzugt ist die Verwendung eines Schneidbleches 12, welches entsprechend der auszubauenden Stärke der Mischzone 6 einstellbar ist. Mit einer dritten Aufnahmekette wird das Material des Unterbaus 5 bis auf eine gewünschte Tiefe ausgebaut.

Das ausgebaute Material des Unterbaus 5 wird über das Gleis 1 abtransportiert, gegebenenfalls auf Lastkraftwagen umgeladen und auf Deponien entsorgt. Das ausgebaute Material der Mischzone 6 wird unmittelbar und bevorzugt unbehandelt auf den verbleibenden Unterbau oder ein neu geschaffenes Erdplanum 7 aufgebracht und bildet dort eine Schicht 8. Der ausgebaute Altschotter 4' des Schotterbetts 4 wird in der Vorrichtung aufbereitet, wobei die Aufbereitung ebenfalls in herkömmlicher Weise mit bekannten Einrichtungen erfolgen kann. Die dabei entstehenden Aufbereitungsrückstände werden auf die Schicht 8 aus Material der Mischzone 6 aufgebracht und bevorzugt mit diesem Material vermischt. Hierfür sind Eggen oder Stachelwalzen 13 vorgesehen. Die aufgebrachte Schicht aus Aufbereitungsrückständen ist mit 9 gekennzeichnet.

Auf dieser Schicht 9 wird dann neues Unterbaumaterial eingebaut. Der Einbau erfolgt in einer solchen Stärke, dass sich zusammen mit den Schichten 8 und 9 bzw. der aus dieser gebildeten Mischschicht die gewünschte Gesamtstärke des Unterbaus ergibt. Die Schicht aus eingebautem Neumaterial ist mit 10 gekennzeichnet. Der neue Unterbau kann eine Planumsschutzschicht und/oder eine Frostschutzschicht umfassen.

Auf dem fertiggestellten Unterbau 8, 9, 10 wird sodann der aufbereitete Altschotter eingebaut und dadurch eine neue Schotterschicht 11 gebildet. Die Schichten 8, 9 und 10 werden jeweils bevorzugt verdichtet und planiert. Außerdem können jeweils Zusatzstoffe in fester oder flüssiger Form eingebracht werden. Hierfür kann eine vortriebs- und/oder mengengesteuerte Dosiereinrichtung vorgesehen sein. Schließlich wird das Gleis 1 in der neu hergestellten Schotterschicht 11 in bekannter Weise gestopft und gerichtet.

### Bezugszeichenliste

- 1: Gleis
- 2: Schiene
- 3: Schwelle
- 4: alte Schotterschicht
- 4': Altschotter
- 5: Unterbau
- 6: Mischzone
- 7: neues Erdplanum
- 8: Schicht aus Mischzonenmaterial
- 9: Schicht aus Aufbereitungsrückständen
- 10: Schicht aus neuem Unterbaumaterial
- 11: neue Schotterschicht
- 12: Schneidblech
- 13: Eggen oder Stachelwalze
- 14: Verdichter/Planierer

## Patentansprüche

1. Verfahren zur Verbesserung oder Instandsetzung von Gleisanlagen mit einem Unterbau (5) und einem Schotterbett (4) als Oberbau mit den Schritten:
Ausbauen des Schotters des Schotterbetts (4),
Ausbauen des Materials des Unterbaus (5) bis auf eine gewünschte Tiefe,
erforderlichenfalls Herstellen eines neuen Erdplanums (7),
Einbau eines neuen Unterbaus (8, 9, 10),
Herstellen eines neuen Schotterbetts (11),
**gekennzeichnet durch** die Schritte:
separates Ausbauen von Material aus einer Mischzone (6) in einem Übergangsbereich zwischen altem Schotterbett (4) und altem Unterbau (5),
Einbauen des Mischzonenmaterials als Teil (8) des neuen Unterbaus (8, 9, 10), wobei das Mischzonenmaterial direkt auf den verbleibenden alten Unterbau oder das neue Erdplanum (7) abgelegt und dort als Teil (8) des neuen Unterbaus (8, 9, 10) eingebaut wird, insbesondere als Tragschicht.

2. Verfahren nach Anspruch 1,
**dadurch gekennzeichnet, dass**
das ausgebaute Mischzonenmaterial unverändert wieder eingebaut wird.

3. Verfahren nach einem der vorhergehenden Ansprüche,
**dadurch gekennzeichnet, dass**
zumindest ein Teil des ausgebauten Schotters (4') aufbereitet und wieder eingebaut wird, wobei bevorzugt mindestens ein Teil der Aufbereitungsrückstände des Schotters (4') als Teil (9) des neuen Unterbaus (8, 9, 10) wieder eingebaut wird.

4. Verfahren nach Anspruch 3,
**dadurch gekennzeichnet, dass**
die Aufbereitungsrückstände auf eine Schicht (8) aus wiedereingebautem Mischzonenmaterial aufgebracht werden und/oder dass die Aufbereitungsrückstände mit dem wiedereingebauten Mischzonenmaterial vermischt werden.

5. Verfahren nach einem der vorhergehenden Ansprüche,
**dadurch gekennzeichnet, dass**
dem wiedereingebauten Mischzonenmaterial Zusatzstoffe in flüssiger und/oder fester, insbesondere pulverisierter Form, beigefügt werden und/oder dass der neue Unterbau (8, 9, 10) unter Verwendung von Neumaterial aufgebaut wird, insbesondere mit einer neuen Planums- und/oder Frostschutzschicht.

6. Verfahren nach einem der vorhergehenden Ansprüche,
**dadurch gekennzeichnet, dass**
das ausgebaute Unterbaumaterial abtransportiert wird und/oder dass das wiedereingebaute Mischzonenmaterial und/oder die eingebauten Aufbereitungsrückstände und/oder das eingebaute, neue Unterbaumaterial planiert und/oder verdichtet wird.

7. Verfahren nach einem der vorhergehenden Ansprüche,
**dadurch gekennzeichnet, dass**
der Unterbau (10) zwei- oder mehrlagig aufgebaut wird und/oder dass mindestens ein Teil, bevorzugt alle Verfahrensschritte bei vorhandenem Gleisgestänge (1) durchgeführt werden.

8. Verfahren nach einem der vorhergehenden Ansprüche,
**dadurch gekennzeichnet, dass**
die Ergebnisse einer vorab durchgeführten Bodenuntersuchung berücksichtigt werden, insbesondere bei der Festlegung der Höhe der auszubauenden Mischzone (6) und der Festlegung der Menge der wiedereinzubauenden Aufbereitungsrückstände.

9. Vorrichtung zur Verbesserung oder Instandsetzung von Gleisanlagen mit einem Unterbau (5) und einem Schotterbett (4) als Oberbau mit einer ersten Aushubeinrichtung, insbesondere Aushubkette, zum Ausbauen des Schotters (4') einer zweiten Aushubeinrichtung, insbesondere Aushubkette, zum Ausbauen von Unterbaumaterial, erforderlichenfalls einer Einrichtung zum Herstellen eines neuen Erdplanums (7), einer Einrichtung zum Einbauen eines neuen Unterbaus (8, 9, 10) und einer Einrichtung zum Herstellen eines neuen Schotterbetts (11),
**dadurch gekennzeichnet, dass**
eine dritte Aushubeinrichtung zum Ausbauen von Material aus einer Mischzone (6) in einem Übergangsbereich zwischen altem Schotterbett (4) und altem Unterbau (5) und eine Einrichtung zum direkten Einbauen des ausgebauten Mischzonenmaterials als Teil (8) des neu hergestellten Unterbaus (8, 9, 10) vorgesehen sind, wobei die Einrichtung (8) ein Schneidblech (12) aufweist.

10. Vorrichtung nach Anspruch 9,
**dadurch gekennzeichnet, dass** das Schneidblech (12) insbesondere in der Höhe einstellbar ist.

11. Vorrichtung nach Anspruch 9 oder 10,
**dadurch gekennzeichnet, dass**
eine Einrichtung zur Aufbereitung des ausgebauten Schotters (4') und eine Fördereinrichtung zum Fördern des aufbereiteten Schotters zur Schottereinbaueinrichtung vorgesehen ist, wobei insbesondere eine Förder- und Einbaueinrichtung zum Fördern und Einbauen mindestens eines Teils der Aufbereitungsrückstände als Teil (9) des neuen Unterbaus (8, 9, 10) vorgesehen ist, wobei bevorzugt eine Mischeinrichtung zum Mischen der Aufbereitungsrückstände mit dem wiedereingebauten Mischzonenmaterial vorgesehen ist, insbesondere eine Egge oder Stachelwalze (13).

12. Vorrichtung nach einem der Ansprüche 9 bis 11,
**dadurch gekennzeichnet, dass**
Mittel zum Zuführen von Zusatzstoffen, insbesondere in flüssiger oder fester Form, zu dem wiedereingebauten Mischzonenmaterial vorgesehen sind.

13. Vorrichtung nach einem der Ansprüche 9 bis 12,
**dadurch gekennzeichnet, dass**
eine Zufuhreinrichtung zum Zuführen von Neumaterial zur Einbaueinrichtung für den neuen Unterbau (8, 9, 10), insbesondere mit einer neuen Planums- und/oder Frostschutzschicht, vorgesehen ist und/oder eine Abfuhreinrichtung für ausgebautes Unterbaumaterial vorgesehen ist.

14. Vorrichtung nach einem der Ansprüche 9 bis 13,
**dadurch gekennzeichnet, dass**
Verdichter und/oder Planierer (14) für die verschiedenen eingebauten Schichten (8, 9, 10) vorgesehen sind und/oder dass die Vorrichtung als separate Vorrichtung oder als Zusatzmodul einer bestehenden Vorrichtung, insbesondere einer Planumsverbesserungsmaschine, ausgebildet ist.

15. Vorrichtung nach einem der Ansprüche 9 bis 14,
**dadurch gekennzeichnet, dass**
die Vorrichtung gleisfahrbar ausgebildet ist und/oder dass Mittel zur Durchführung und Auswertung von Bodenuntersuchungen vorgesehen sind.

## Claims

1. A method of improving or maintaining railway tracks having a subgrade (5) and a ballast bed (4) as a superstructure comprising the steps:
extracting the ballast of the ballast bed (4);
extracting the material of the subgrade (5) down to a desired depth;
where necessary, preparing a new formation (7);
installing a new subgrade (8, 9, 10); and
preparing a new ballast bed (11);
**characterised by** the steps of:
separately extracting material from a mixed zone (6) in a transition region between the old ballast bed (4) and the old subgrade (5);
installing the mixed zone material as part (8) of the new subgrade (8, 9, 10), with the mixed zone material being placed directly onto the remaining old subgrade or onto the new formation (7) and being installed there as part (8) of the new subgrade (8, 9, 10), in particular as a base course.

2. A method in accordance with claim 1,
**characterised in that**
the extracted mixed zone material is reinstalled in unmodified form.

3. A method in accordance with one of the preceding claims,
**characterised in that**
at least some of the extracted ballast (4') is treated and reinstalled, with at least some of the treatment residues of the ballast (4') preferably being reinstalled as part (9) of the new subgrade (8, 9, 10).

4. A method in accordance with claim 3,
**characterised in that**
the treatment residues are applied to a layer (8) of reinstalled mixed zone material; and/or **in that**
the treatment residues are mixed with the reinstalled mixed zone material.

5. A method in accordance with any one of the preceding claims, **characterised in that**
additives in liquid and/or solid form, in particular in powdered form, are added to the reinstalled mixed zone material; and/or **in that** the new subgrade (8, 9, 10) is built up using new material, in particular using a new formation layer and/or frost protection layer.

6. A method in accordance with any one of the preceding claims, **characterised in that**
the extracted subgrade material is transported away; and/or **in that** the reinstalled mixed zone material and/or the introduced treatment residues and/or the installed, new subgrade material is/are levelled and/or compacted.

7. A method in accordance with any one of the preceding claims, **characterised in that**
the subgrade (10) is built up in two or more layers; and/or **in that** at least some method steps, preferably all f .

8. A method in accordance with any one of the preceding claims, **characterised in that**
the results of a ground survey carried out beforehand are taken into account, in particular when fixing the depth of the mixed zone (6) to be extracted and when fixing the quantity of the treatment residues to be reinstalled.

9. An apparatus for improving or maintaining railway tracks having a subgrade (5) and a ballast bed (4) as a superstructure comprising a first excavation device, in particular an excavation chain, for extracting the ballast (4') of a second excavation device, in particular an excavation chain, for extracting subgrade material; where necessary, a device for preparing a new formation (7); a device for installing a new subgrade (8, 9, 10); and a device for preparing a new ballast bed (11),
**characterised in that**
a third excavation device is provided for extracting material from a mixed zone (6) in a transition region between the old ballast bed (4) and the old subgrade (5) and a device is provided for the direct installation of the extracted mixed zone material as part (8) of the newly prepared subgrade (8, 9, 10), with the device (8) having a cutting plate (12).

10. An apparatus in accordance with claim 9,
**characterised in that**
the cutting plate (12) is adjustable, in particular in its height.

11. An apparatus in accordance with claim 9 or claim 10,
**characterised in that**
a device is provided for treating the extracted ballast (4') and a conveying device is provided for conveying the treated ballast to the ballast installation device, with a conveying and installation device in particular being provided for conveying and installing at least some of the treatment residues as part (9) of the new subgrade (8, 9, 10), with a mixing device, in particular a harrow or a spiked roller (13), preferably being provided for mixing the treatment residues with the reinstalled mixed zone material.

12. An apparatus in accordance with any one of the claims 9 to 11, **characterised in that**
means are provided for supplying additives, in particular in liquid or solid form, to the reinstalled mixed zone material.

13. An apparatus in accordance with any one of the claims 9 to 12, **characterised in that**
a supply device is provided for supplying new material to the installation device for the new subgrade (8, 9, 10), in particular with a new formation layer and/or frost protection layer; and/or **in that** a disposal device for extracted subgrade material is provided.

14. An apparatus in accordance with any one of the claims 9 to 13, **characterised in that**
compressors and/or levellers (14) for the different installed layers (8, 9, 10) are provided; and/or **in that** the apparatus is configured as a separate apparatus or as an add-on module of an existing apparatus, in particular of a formation improvement machine.

15. An apparatus in accordance with any one of the claims 9 to 14, **characterised in that**
the apparatus is configured as on-track; and/or **in that** means are provided for carrying out and evaluating ground surveys.

## Revendications

1. Procédé pour l'amélioration ou la mise en état d'installations de voies ferrées comprenant une sous-structure (S) et un lit de ballast (4) à titre de superstructure, comprenant les étapes consistant à :
enlever les pierrailles du lit de ballast (4),
enlever le matériau de la sous-structure (5) jusqu'à une profondeur souhaitée,
réaliser, si nécessaire, une nouvelle plate-forme de terre (7),
intégrer une nouvelle sous-structure (8, 9, 10),
réaliser un nouveau lit de ballast (11),
**caractérisé par** les étapes consistant à
enlever séparément le matériau venant d'une zone mixte (6) dans une zone de transition entre l'ancien lit de ballast et l'ancienne sous-structure (5),
intégrer le matériau de la zone mixte en tant que partie (8) de la nouvelle sous-structure (8, 9, 10), dans lequel le matériau de la zone mixte est déposé directement sur l'ancienne sous-structure restante ou
sur la nouvelle plate-forme de terre (7) et est intégré à cet endroit en tant que partie (8) de la nouvelle sous-structure (8, 9, 10), en particulier à titre de couche portante.

2. Procédé selon la revendication 1,
**caractérisé en ce que** le matériau enlevé de la zone mixte est à nouveau intégré sans modification.

3. Procédé selon l'une des revendications précédentes,
**caractérisé en ce qu'**au moins une partie du ballast enlevé (4') est retraitée et à nouveau intégrée, et au moins une partie des restes de retraitement du ballast (4') est de préférence à nouveau intégrée en tant que partie (9) de la nouvelle sous-structure (8, 9, 10).

4. Procédé selon la revendication 3,
**caractérisé en ce que** les restes de retraitement sont déposés sur une couche (8) du matériau de zone mixte à nouveau intégré et/ou **en ce que** les restes de retraitement sont mélangés avec le matériau de zone mixte à nouveau intégré.

5. Procédé selon l'une des revendications précédentes,
**caractérisé en ce que** l'on ajoute au matériau de zone mixte à nouveau intégré des produits additionnels sous forme liquide et/ou solide, en particulier sous forme mise en poudre, et/ou **en ce que** la nouvelle sous-structure (8, 9, 10) est réalisée en utilisant du matériau neuf, en particulier avec une nouvelle couche de base et/ou de protection antigel.

6. Procédé selon l'une des revendications précédentes,
**caractérisé en ce que** le matériau enlevé de la sous-structure est évacué et/ou **en ce que** le matériau de zone mixte à nouveau intégré et/ou les restes de retraitement intégrés et/ou le nouveau matériau intégré de la sous-structure est/sont aplani(s) et/ou compacté(s).

7. Procédé selon l'une des revendications précédentes,
**caractérisé en ce que** la sous-structure (10) est réalisée en deux ou en plusieurs couches et/ou **en ce qu'**au moins une partie et de préférence toutes les étapes du procédé sont exécutées avec des armatures de voies existantes (A).

8. Procédé selon l'une des revendications précédentes,
**caractérisé en ce que** les résultats d'une analyse de sol exécutée au préalable sont pris en compte, en particulier lors de la fixation de la hauteur de la zone mixte à enlever (6) et lors de la fixation de la quantité de restes de retraitement à réintégrer.

9. Appareil pour l'amélioration ou la mise en état d'installations de voies ferrées comprenant une sous-structure (5) et un lit de ballast (4) à titre de superstructure, comprenant un premier système d'excavation, en particulier une chaîne d'excavation, pour enlever le ballast (4'), un second système d'excavation, en particulier une chaîne d'excavation, pour enlever le matériau de la sous-structure, si nécessaire un système pour réaliser une nouvelle plate-forme de terre (7), un système pour intégrer une nouvelle sous-structure (8, 9, 10) et un système pour réaliser un nouveau lit de ballast (11),
**caractérisé en ce qu'**il est prévu un troisième système d'excavation pour enlever le matériau d'une zone mixte (6) dans une zone de transition entre l'ancien lit de ballast (4) et l'ancienne sous-structure (5) et un système pour intégrer directement le matériau enlevé de la zone mixte en tant que partie (8) de la sous-structure (8, 9, 10) nouvellement réalisée, dans lequel le système (8) comprend une tôle tranchante (12).

10. Appareil selon la revendication 9,
**caractérisé en ce que** la tôle tranchante (12) est réglable en particulier en hauteur.

11. Appareil selon la revendication 9 ou 10,
**caractérisé en ce qu'**il est prévu un système pour le retraitement du ballast enlevé (4') et un système de convoyage pour convoyer le ballast retraité vers le système d'intégration de ballast, dans lequel il est en particulier prévu un système de convoyage et d'intégration pour convoyer et intégrer au moins une partie des restes de retraitement en tant que partie (9) de la nouvelle sous-structure (8, 9, 10), et il est de préférence prévu un système de mélange pour mélanger les restes de retraitement avec le matériau réintégré de la zone mixte, en particulier une herse ou un cylindre à picots (13).

12. Appareil selon l'une des revendications 9 à 11,
**caractérisé en ce qu'**il est prévu des moyens pour amener des matériaux additionnels, en particulier en forme liquide ou solide, vers le matériau réintégré de la zone mixte.

13. Appareil selon l'une des revendications 9 à 12,
**caractérisé en ce qu'**il est prévu un système d'admission pour admettre du matériau neuf au système d'intégration pour la nouvelle sous-structure (8, 9, 10), en particulier avec une nouvelle couche de plate-forme et/ou de protection antigel, et/ou **en ce qu'**il est prévu un système d'évacuation pour le matériau enlevé de la sous-structure.

14. Appareil selon l'une des revendications 9 à 13, **caractérisé en ce qu'**il est prévu des compacteurs et/ou des planeuses (14) pour les diverses couches intégrées (8, 9, 10) et/ou **en ce que** l'appareil est réalisé comme un appareil séparé ou comme un module additionnel à un appareil existant, en particulier une machine d'amélioration de plates-formes.

15. Appareil selon l'une des revendications 9 à 14,
**caractérisé en ce que** l'appareil est réalisé de manière à se déplacer sur des voies ferrées et/ou **en ce qu'**il est prévu des moyens pour exécuter et évaluer des analyses du sol.
